# EUROPÄISCHE PATENTSCHRIFT

(11) **EP 0 741 018 B1**
(45) Veröffentlichungstag und Bekanntmachung des Hinweises auf die Patenterteilung: **06.06.2001**
(21) Anmeldenummer: 96106592.7
(22) Anmeldetag: 26.04.1996
(51) Int. Cl.: B41F 13/28, B41F 7/40

(54) **Vorrichtung zur Lagerung einer Auftragwalze**
Device for bearing an applicator roll
Dispositif pour le placement d'un rouleau d'application

(30) Priorität: 03.05.1995 DE 19516131
(43) Veröffentlichungstag der Anmeldung: 06.11.1996
(73) Patentinhaber: MAN Roland Druckmaschinen AG, 63075 Offenbach (DE)
(72) Erfinder: Hummel, Peter, 63069 Offenbach (DE); Ortner, Robert, 63755 Alzenau (DE)
(74) Vertreter: Stahl, Dietmar

(56) Entgegenhaltungen:
- DE-C- 504 398
- DE-C- 3 412 812
- GB-A- 734 803
- US-A- 4 290 360
- US-A- 4 922 818

## Beschreibung

Die Erfindung betrifft eine Vorrichtung zur Lagerung einer Auftragwalze nach dem Oberbegriff des Patentanspruches 1.

In Feuchtwerken von Offsetdruckmaschinen sind Auftragwalzen vorgesehen, die der Zufuhr von Feuchtmittel auf einen eine Druckform tragenden Plattenzylinder dienen. Diese Auftragwalzen müssen mittels Stellmitteln gegenüber mit ihnen zusammenwirkenden Walzen und gegenüber dem Plattenzylinder an- und abstellbar sein. Durch die bisher bekannte Art und Weise der Gestaltung der Stellmittel ist es bedingt, daß bei der Rotation des Plattenzylinders Ungleichförmigkeiten in den Ablauf hineinkommen. Der Grund dafür ist, daß die Druckform auf dem Plattenzylinder festgespannt werden muß, wodurch sich an dessen Oberfläche mehr oder weniger große kanalförmige Unterbrechungen ergeben. Beim Überlaufen dieser Unterbrechungen in der Oberfläche des Plattenzylinders bzw. des sogenannten Zylinderkanals kann eine Auftragwalze also eine dieser Fehlstelle folgende Bewegung ausführen. Dadurch ergeben sich infolge der entstehenden Relativbewegungen zwischen den Walzen Unregelmäßigkeiten beim Transport des Feuchtmittels.

Die Nachteile treten insbesondere bei konventionellen Walzenlagerungen auf. Hierbei ist eine Walze jeweils an beiden Seiten mit einem Walzenzapfen in einem Schwenkarm gelagert, der mittels eines Kurven- oder sonstigen Abstellgetriebes zu den Nachbarwalzen und dem Plattenzylinder hin bewegbar ist bzw. von diesen abstellbar ist. Das Kurvengetriebe wirkt gegen Federkraft. Das Abrollen der Auftragwalzen auf dem Plattenzylinder ist insbesondere durch die Anstellung über Federkraft nachteilig. Jede Radialbewegung der Auftragwalze beim Überlaufen des Zylinderkanals am Plattenzylinder wird durch die Anstellfedern in einer unregelmäßigen Bewegung zutage treten, auch wenn man durch Festanschläge versucht diese Bewegungen zu begrenzen.

Aus der DE-PS 504398 ist ein Farbwalzenlager für Druckmaschinen bekannt. Es ist als Festlager angeführt und weist Keilelemente zur Einstellung der Achslage auf. Das Farbwalzenlager ist zusätzlich mit Mitteln zur An- und Abstellung versehen. Ein gleichzeitiges An- und Abstellen zu einem Plattenzylinder und einer vorgelagerten Walze ist nicht beschrieben.

Aus der US-PS 4290360 ist ein Farb-/Feuchtwerk für Offsetdruckmaschinen bekannt. Es ist eine Feuchtauftragwalze vorgesehen, die in einem Festlager gegenüber dem Plattenzylinder einstellbar und an- und abstellbar ist. Die Feuchtauftragwalze ist nicht gegenüber der vorgelagerten Walze einstellbar, da diese an die Feuchtauftragwalze gefedert angestellt ist.

Aus der US-PS 49 22 818 ist ein weiteres Farb-/Feuchtwerk für Offsetdruckmaschinen bekannt. Eine Feuchtauftragwalze ist auf Lagerhebeln schwenkbar gelagert. Die vorgelagerte Walze wird auf eigenen Lagerhebeln an- und abgestellt. Gleiches gilt für die Einstellung der Walzen zueinander. Die Antriebe der Lagerhebel erfolgen getrennt voneinander.

Aufgabe der Erfindung ist es daher, eine Lagerung für eine Auftragwalze vorzusehen, die die geschilderten Nachteile vermeidet und eine exakte Einstellung der Auftragwalze sowohl zu dem Plattenzylinder als auch zu den Nachbarwalzen gestattet.

Die Lösung der Aufgabe gestaltet sich nach den Merkmalen des Kennzeichens des Patentanspruches 1. Hierbei ist eine Lösung gefunden worden, die die An- und Abstellbewegung der Auftragwalze in optimaler Weise an die mit ihr zusammenwirkenden Walzen bzw. Zylinder gestattet. Weiterhin können die An- und Abstellbewegungen unabhängig voneinander zu dem Plattenzylinder und zu den Nachbarwalzen gesteuert werden. Außerdem ergibt sich durch die sozusagen gestellfeste Lagerung ein ruckfreier Betrieb auch beim Überlaufen von Fehlstellen im Plattenzylinder in Form von Zylinderkanälen. Weiterhin sind Betriebsweisen möglich, bei denen die Auftragwalze von den Nachbarwalzen abgestellt aber am Plattenzylinder angestellt bleibt.

Im folgenden wird anhand von Zeichnungen ein Ausführungsbeispiel nach der Erfindung näher beschrieben. Hierbei zeigen:
- Fig. 1: eine Übersicht über ein Feuchtwerk,
- Fig. 2: eine Detaildarstellung eines Anstellmechanismus im Schnitt,
- Fig. 3: eine seitliche Darstellung des Anstellmechanismus,
- Fig. 4: eine Darstellung von Teilen des Anstellmechanismus,
- Fig. 5: eine Prinzipskizze der Lage der Auftragwalze,
- Fig. 6: eine erste Stellposition der Auftragwalze und
- Fig. 7: eine zweite Stellposition der Auftragwalze.

In Fig. list eine Übersicht eines Feuchtwerkes in einer Offsetdruckmaschine dargestellt. Das Feuchtwerk besteht aus einem Wasserkasten 1, einer Tauchwalze 2, einer daran angestellten Dosierwalze 3 und einer Auftragwalze 4, die zwischen der Tauchwalze 2 und einem Plattenzylinder 7 angeordnet ist. Die Auftragwalze 4 ist mittels einer Brückenwalze 5 mit einer ersten Farbwalze 6 verbunden. Die Farbwalze 6 und die Auftragwalze 4 sind an dem Plattenzylinder 7 angestellt. Der Plattenzylinder 7 weist an seinem Umfang in der Kontur Unterbrechungen auf, die der Aufspannung einer Druckform dienen. Bei Rotation des Plattenzylinders wird diese Unterbrechung in der Oberflächenkontur, der sogenannte Zylinderkanal auch die Position der Auftragwalze 4 und der Farbwalze 6 überlaufen. Um einer ungleichförmigen Bewegung der Auftragwalze 4 vorzubeugen, ist eine spezielle Walzenlagerung vorgesehen, wie sie in Fig. 2 im Schnitt gezeigt ist.

In Fig. 2 ist für eine Walzenseite dargestellt, daß die Auftragwalze 4 mittels eines kurzen Walzenzapfens 8 in einer Lagerschale 9 eingelegt ist. Die Lagerschale 9 ist entsprechend einem sogenannten Walzenschloß ausgebildet, in dem der Walzenzapfen 8 derart festlegbar ist, daß die Auftragwalze 4 allen Bewegungen der Lagerschale 9 folgt. Der Walzenzapfen 8 ist außerdem stirnseitig mit einer Ausnehmung 10 versehen. Beim Einsetzen der Auftragwalze 4 in die Lagerschale 9 übergreift die Ausnehmung 10 ein scheibenförmiges Antriebselement 11, das mit einer Antriebswelle 12 gekoppelt und von einem Antriebszahnrad 13 rotativ angetrieben wird. Die Auftragwalze 4 wird mittels der beschriebenen Vorrichtungen beim Einlegen in die Lagerschale 9 koaxial und unverrückbar mit der Antriebswelle 12 verbunden. Die Antriebswelle 12 wiederum ist innerhalb eines Gestellteiles 14, das mit der Druckmaschine fest verbunden ist, verstellbar gelagert. Dazu ist ein erster Stellexzenter 15 in dem Gestellteil 14 gelagert und innerhalb dieses ersten Stellexzenters 15 ist ein zweiter Stellexzenter 16 gelagert. Der Stellexzenter 16 wiederum weist eine Lagerung für die Antriebswelle 12 auf. An den Stellexzentern 15, 16 sind Stellhebel 17, 18 vorgesehen, die der Verdrehung der Stellexzenter 15, 16 dienen. An den Stellhebeln 17, 18 greifen, hier nur schematisch dargestellte, Stellstangen 19, 20 an. Somit wird der Stellexzenter 15 über den Stellhebel 17 von der Stellstange 19 gehalten bzw. bewegt. Der Stellexzenter 16 wird am Stellhebel 18 von der Stellstange 20 gehalten bzw. bewegt.

In Fig. 3 ist die Anordnung der Stellexzenter 15, 16 zu ihrem Bewegungsantrieb näher dargestellt. Insbesondere ist die Zuordnung der Exzentrizitäten bzw. der Achslagen der Stellexzenter 15, 16 zur Antriebswelle 12 bzw. zur Achse der Auftragwalze 4 gezeigt. Hierbei ist zu beachten, daß für die Auftragwalze 4 eine Achse A1, für den Stellexzenter 15 eine Achse A2 und für den Stellexzenter 16 eine Achse A3 vorgesehen ist. Die Achsen A1, A2 und A3 stehen in einer bestimmten Beziehung zueinander, deren Ausführung und Zweck weiter unten näher erläutert wird. Auf die Stellexzenter 15, 16 wirken über eine einstellbare Drehverbindung 21 die Stellstangen 19, 20. Die Stellstangen 19, 20 werden mittels eines Antriebshebels 22 beaufschlagt. Am Antriebshebel 22 greift ein Pneumatikzylinder 23 an.

Wie in Fig. 3 gezeigt liegen die Achsen A1, A2 und A3 nicht koaxial, sondern voneinander entfernt. Die Achsen A1 und A2 bilden eine Exzentrizität E1 der Auftragwalze 4 gegenüber dem Plattenzylinder 7. Die Achsen A2 und A3 bilden eine Exzentrizität E2 der Auftragwalze 4 gegenüber der Tauchwalze 2, wobei die Exzentrizität E2 sich im Abstand der Drehachsen der Stellexzenter 15, 16 darstellt. Die Abstände und die Orientierung sind so gewählt, daß die Stellmöglichkeiten möglichst ideale radiale Bewegungen ergeben. So ist die Achse A1 der Auftragwalze 4 zu der Achse A2 des Stellexezenters 15 so angeordnet, daß die dem Abstand entsprechende Exzentrizität E1 in etwa rechtwinklig zur Verbindung der Achse A1 der Auftragwalze 4 und der Achse des Plattenzylinders 7 liegt. Entsprechend liegt die Achse A3 des Stellexzenters 16 zu der Achse A2 des Stellexzenters 15 um die Exzentrizität E2 versetzt etwa rechtwinklig zur Orientierung der Achsverbindung zwischen Auftragwalze 4 und Tauchwalze 2. Damit ist sichergestellt, daß sich die jeweilige Exzentrizität E1 bzw. E2 beim An- bzw. Ab- bzw. Einstellen annähernd radial an der zugeordneten Stellebene auswirkt.

In Fig. 4 ist noch einmal die Verbindung zwischen dem Antriebshebel 22 und den Stellhebeln 17, 18 gezeigt. Die Stellstangen 19, 20 sind innerhalb des Antriebshebels 22 drehbar mittels Kontermuttern gesichert. Sie werden in den Stellhebeln 17, 18 in Gleitstücken 24, 25 eingeschraubt. Bei einer Bewegung des Antriebshebels 22 sind so auch Ausgleichsbewegungen der Stellstangen 19, 20 gegenüber sowohl dem Antriebshebel 22 als auch gegenüber den Stellhebeln 17, 18 möglich.

In Fig. 5 ist die Lagebeziehung der Auftragwalze 4 einerseits zum Plattenzylinder 7 bzw. andererseits zu der Tauchwalze 2 aufgezeigt. Hierbei ist dargestellt, daß die Auftragwalze 4 in zwei Anstellrichtungen A und B zu positionierbar ist. Die Anstellrichtungen A und B liegen jeweils radial zur benachbarten Oberfläche des Plattenzylinders 7 bzw. der Tauchwalze 2. Eine An- bzw. Abstellbewegung der Auftragwalze 4 soll also gleichzeitig möglichst radial zum Plattenzylinder 7 und auch radial zur Tauchwalze 2 erfolgen. Die Anstellrichtung A entspricht der Verbindung zwischen der Achse A1 der Auftragwalze 4 und der Achse der Tauchwalze 2. Die Anstellrichtung B entspricht der Verbindung zwischen der Achse A1 der Auftragwalze 4 und der Achse des Plattenzylinders 7. Durch die Überlagerung der Anstellrichtungen A und B beim gleichzeitigen Anstellen an beide Oberflächen ist eine radiale Anstellung nicht in gleicher Weise möglich, da eine kombinierte An-/Abstellbewegung angestrebt wird.

Zur Verbesserung der Einstellmöglichkeiten und zur Optimierung der Stellauswirkungen kann außerdem vorgesehen sein, eine Verstellmöglichkeit des Plattenzylinders 7 so anzuordnen, daß die Bewegung tangential zur Auftragwalze 4 erfolgt. Dazu sollte auch die Anordnung der Achsverbindungen zwischen Plattenzylinder 7 und Auftragwalze 4, sowie zwischen Auftragwalze 4 und Tauchwalze 2 rechtwinklig zueinander ausgeführt sein. Beispielsweise bei Änderung des wirksamen Umfangs am Plattenzylinder 7 durch Unterlegen der Druckform ist eine Abstandsänderung zum benachbarten Druckwerkszylinder erforderlich, um die sogenannte Druckbeistellung dh. den Anstelldruck neu zu justieren. Bei dieser Verstellung soll aber die Einstellung der Auftragwalze nicht beeinflußt werden, da sie ja selbständig vorgenommen wird. Durch die Anordnung der Stellebenen in rechtem Winkel zueinander wird dieses Problem behoben. Dabei wird die Beistellung der Auftragwalze 4 durch die tangentiale Verschiebung nur minimal beeinflußt. Außerdem ist keine Nachführung der Auftragwalze 4 bei größeren Stellwegen erforderlich, die aufgrund der fehlenden Anfederung der Auftragwalze 4 sonst erforderlich sein könnte.

In der Ausführungsform nach der Erfindung sind die beiden Stellexzenter 15, 16 so angeordnet, daß wie oben beschrieben je einer der Stellexzenter 15, 16 genau der optimalen Abstellbewegung zur Tauchwalze 2 bzw. zum Plattenzylinder 7 entspricht. Durch die gemeinsame Bewegung beim An- und Abstellen der Auftragwalze 4 ergibt sich ein optimierter Mittelwert für die Stellbewegung beim Verstellen der Auftragwalze 4. Die unabhängige Positionierung der Auftragwalze 4 relativ zum Plattenzylinder 7 bzw. zur Tauchwalze 2 erfolgt in optimaler Weise über die Stellstangen 19, 20, indem diese in den Gleitstücken 24, 25 ein- oder ausgeschraubt werden. Damit wird die Grundposition der Auftragwalze 4 festgelegt. Damit kann die Einstellung sowohl annähernd radial zum Plattenzylinder 7, als auch zur Tauchwalze 2 ausgeführt werden. Die An- und Abstellbewegung ist eine optimale Kombination aus den Anstellbewegungen relativ zu den beiden Einzelelementen Plattenzylinder 7 bzw. Tauchwalze 2.

In Fig. 6 ist die abgestellte Position der Auftragwalze 4 dargestellt und die Abstellbewegung bzw. Anstellbewegung in Form eines Doppelpfeiles aufgezeigt. Die kombinierte Stellrichtung aus der Bewegung der beiden Stellexzenter 15, 16 weist sozusagen in den Spalt zwischen Plattenzylinder 7 und Tauchwalze 2.

In Fig. 7 ist eine besondere Positionierung der Auftragwalze 4 gezeigt. Es kann in bestimmten Fällen erforderlich sein, die Auftragwalze 4 nur zum Plattenzylinder 7 und zur Farbwalze 6 über die Brückenwalze 5 hin anzustellen. Dies ist durch die getrennte Positionierung der beiden Stellexzenter 15, 16 möglich. Hierzu wird der Stellexzenter 16, der die Anstellung zur Tauchwalze 2 bewirkt soweit verdreht, daß in der angestellten Position in Folge des Bewegung des Pneumatikzylinders 23 keine Berührung mehr zwischen der Auftragwalze 4 und der Tauchwalze 2 gegeben ist. In dieser Postition kann die Auftragwalze 4 als zusätzliche Farbauftragwalze verwendet werden. Dies ist beispielsweise bei der Verwendung von sogenannten wasserlosen Druckformen in der Offsetdruckmaschine nützlich.

Die Anwendung der speziellen Lagerung der Auftragwalze 4 mittels der beiden Stellexzenter 15, 16 ist nicht auf die gezeigte Ausführungsform beschränkt. Wesentliche ist die bezüglich der benachbarten Funktionselemente starre Lagerung und die gegenüber den verschiedenen Funktionselementen unabhängige Einstellbarkeit. Diese Merkmale sind auch mittels anderer technischer Mittel ausführbar.

Die Vorrichtung ist an allen Auftragwerken in Druckmaschinen einsetzbar, in denen eine Auftragwalze zu einem Formzylinder und einer eine Flüssigkeit zuliefernden Walze anzustellen ist. Hier kommen auch Farbwerke und Lackierwerke in Betracht. Weiterhin ist ein Einsatz in anderen Beschichtungseinrichtungen mit Walzen vorstellbar.

### Bezugszeichenliste

- 1: Wasserkasten
- 2: Tauchwalze
- 3: Dosierwalze
- 4: Auftragwalze
- 5: Brückenwalze
- 6: Farbwalze
- 7: Plattenzylinder
- 8: Walzenzapfen
- 9: Lagerschale
- 10: Ausnehmung
- 11: Antriebselement
- 12: Antriebswelle
- 13: Antriebszahnrad
- 14: Gestellteil
- 15: Stellexzenter
- 16: Stellexzenter
- 17: Stellhebel
- 18: Stellhebel
- 19: Stellstange
- 20: Stellstange
- 21: Drehverbindung
- 22: Antriebshebel
- 23: Pneumatikzylinder
- 24: Gleitstück
- 25: Gleitstück

- A: Anstellrichtung
- B: Anstellrichtung

- A1: Achse
- A2: Achse
- A3: Achse

- E1: Exzentrizität
- E2: Exzentrizität

## Patentansprüche

1. Vorrichtung zur Lagerung einer Auftragwalze in einem Auftragwerk einer Offsetdruckmaschine, vorzugsweise in einem Feuchtwerk, mit einem Formzylinder oder Plattenzylinder (7) einer zu diesem in einem Gestellteil (14) an- und abstellbar angeordneten Auftragwalze (4), einer der Auftragwalze (4) angeordneten Walze (2) und Stellmitteln zum An- und Abstellen der Auftragwalze (4) von dem Plattenzylinder (7) und der vorgeordneten Walze (2), wobei eine gegenüber dem Plattenzylinder (7) und der vorgeordneten Walze (2) verstellbare Festlagerung für die Auftragwalze (4) vorgesehen ist,
**dadurch gekennzeichnet,**
daß in der Festlagerung jeweils getrennte Stellmittel (15, 17, 19; 16, 18, 20) für die Bewegung der Auftragwalze (4) gegenüber dem Plattenzylinder (7) und gegenüber der vorgeordneten Walze (2) vorgesehen sind, die paarweise angeordnete Lagerelemente aufweisen, wobei den Stellmitteln (15, 17, 19; 16, 18, 29) ein gemeinsamer Antrieb (23) zugeordnet ist, mittels dessen die An- und Abstellbewegung durch gleichzeitiges Antreiben beider Lagerelemente erfolgt, und daß die Stellmittel (15; 16) so angeordnet sind, daß die auf die Auftragwalze (4) übertragene Stellrichtung jedes jeweils annähernd radial zum Plattenzylinder (7) bzw. der vorgeordneten Walze (2) verläuft.

2. Vorrichtung nach Anspruch 1,
**dadurch gekennzeichnet,**
daß die Verbindung der Drehachse des Plattenzylinders (7) zur einer Achse (A1) der Auftragwalze (4) senkrecht zur Verbindung der Achse (A1) mit der Drehachse der Tauchwalze (2) angeordnet ist, und daß eine Einstellvorrichtung zur Verschiebung des Plattenzylinders (7) vorgesehen ist, deren Stellrichtung im wesentlichen parallel zu einer Tangente an der Auftragwalze (4) verläuft.

3. Vorrichtung nach Anspruch 1 bis 2,
**dadurch gekennzeichnet,**
daß die Stellmittel (15, 17, 19; 16, 18, 20) unabhängig voneinander gegenüber dem Antrieb (23) einstellbar sind.

4. Vorrichtung nach Anspruch 1 bis 3,
**dadurch gekennzeichnet,**
daß die Stellmittel als Stellexzenter (15; 16) ausgebildet sind, wobei der Stellexzenter (15) eine Lagerung der Auftragwalze (4) aufnimmt und innerhalb des Stellexzenters (16) drehbar gelagert ist, daß der Stellexzenter (15) eine Exzentrizität (E1) seiner Achse (A2) gegenüber einer Achse (A1) der Auftragwalze (4) aufweist, die in angestellter Position der Auftragwalze (4) am Plattenzylinder (7) etwa senkrecht zur Verbindung der Achse (A1) mit der Achse des Plattenzylinders (7) liegt, und daß der Stellexzenter (16) eine Exzentrizität (E2) seiner Achse (A3) gegenüber einer Achse (A2) des Stellexzenters (15) aufweist, die in angestellter Position der Auftragwalze (4) an der Tauchwalze (2) etwa senkrecht zur Verbindung der Achse (A1) mit der Achse der Tauchwalze (2) liegt und daß die Stellexzenter (15; 16) jeweils eigenständig mittels einstellbarer Stellstangen (19; 20) mit dem gemeinsamen Antrieb (23) verbunden sind.

## Claims

1. Device for bearing an applicator roller in an applicator unit of an offset printing press, preferably in a damping unit, with an applicator roller (4) arranged settable against and away from a forme cylinder or plate cylinder (7) or one of these in a frame portion (14), a roller (2) arranged relative to the applicator roller (4) and adjusting means for setting the applicator roller (4) against and away from the plate cylinder (7) and the upstream roller (2), wherein an adjustable fixed bearing for the applicator roller (4) is provided relative to the plate cylinder (7) and the upstream roller (2), characterised in that provided in the fixed bearing in each case are separate adjusting means (15, 17, 19; 16, 18, 20) for movement of the applicator roller (4) with respect to the plate cylinder (7) and with respect to the upstream roller (2), which have bearing elements arranged in pairs, wherein the adjusting means (15, 17, 19; 16, 18, 29) are fitted with a common drive (23) by means of which the setting against and away movement takes place by simultaneous driving of both bearing elements, and that the adjusting means (15, 16) are so arranged that the adjustment direction transferred to the applicator roller (4) runs in each case approximately radially to the plate cylinder (7) or to the upstream roller (2).

2. Device according to Claim 1, characterised in that the connection of the rotational axis of the plate cylinder (7) to an axis (A1) of the applicator roller (4) is arranged perpendicular to the connection of the axis (A1) with the rotational axis of the dipping roller (2), and that an adjustment device for shifting the plate cylinder (7) is provided, the adjustment direction of which runs essentially parallel to a tangent on the applicator roller (4).

3. Device according to Claim 1 to 2, characterised in that the adjusting means (15, 17, 19; 16, 18, 20) are adjustable independently of one another with respect to the drive (23).

4. Device according to Claim 1 to 3, characterised in that the adjusting means are constructed as adjusting eccentrics (15, 16), wherein the adjusting eccentric (15) receives a bearing for the applicator roller (4) and is rotatably mounted within the adjusting eccentric (16), that the adjusting eccentric (15) has an eccentricity (E1) of its axis (A2) with respect to an axis (A1) of the applicator roller (4), which, in the set on position of the applicator roller (4) against the plate cylinder (7), lies substantially perpendicular to the connection of the axis (A1) with the axis of the plate cylinder (7), and that the adjusting eccentric (16) has an eccentricity (E2) of its axis (A3) with respect to an axis (A2) of the adjusting eccentric (15) which lies in the set on position of the applicator roller (4) against the dipping roller (2) substantially perpendicular to the connection of the axis (A1) with the axis of the dipping roller (2) and that the adjusting eccentrics (15;16) are connected in each case independently with the common drive (23) by means of adjustable adjustment rods (19;20).

## Revendications

1. Dispositif pour monter un rouleau d'application dans une unité d'application d'une machine d'impression offset, avantageusement dans une unité de mouillage, comportant un cylindre porte-cliché ou un cylindre porte-plaque (7), un rouleau d'application (4) agencé en pouvant être approché et éloigné par rapport à celui-ci dans une partie de bâti (14), un rouleau (2) agencé sur le rouleau d'application (4), et des moyens de réglage pour appliquer sur et écarter le rouleau d'application (4) du cylindre porte-plaque (7) et du rouleau (2) disposé en amont, un montage, réglable par rapport au cylindre porte-plaque (7) et au rouleau (2) disposé en amont, pour le rouleau d'application (4) étant prévu,
caractérisé en ce que, dans le montage, des moyens de réglage à chaque fois séparés (15, 17, 19 ; 16, 18, 20) pour le déplacement du rouleau d'application (4) par rapport au cylindre porte-plaque (7) et par rapport au rouleau (2) disposé en amont sont prévus, lesquels présentent des éléments de palier agencés par paire, un entraînement commun (23) étant associé aux moyens de réglage (15, 17, 19 ; 16, 18, 20), au moyen duquel le mouvement d'application et d'éloignement est effectué en entraînant simultanément les deux éléments de palier, et en ce que les moyens de réglage (15, 16) sont agencés de sorte que la direction de réglage de chacun transmise au rouleau d'application (4) s'étend à chaque fois approximativement radialement par rapport au cylindre porte-plaque (7) ou au rouleau (2) disposé en amont.

2. Dispositif selon la revendication 1,
caractérisé en ce que la liaison de l'axe de rotation du cylindre porte-plaque (7) par rapport à un axe (A1) du rouleau d'application (4) est agencée perpendiculairement à la liaison de l'axe (A1) avec l'axe de rotation du rouleau plongeur (2), et en ce qu'un dispositif de réglage pour déplacer le cylindre porte-plaque (7) est prévu, dont la direction de réglage s'étend généralement parallèlement à une tangente au rouleau d'application (4).

3. Dispositif selon la revendication 1 ou 2,
caractérisé en ce que les moyens de réglage (15, 17, 19 ; 16, 18, 20) peuvent être réglés indépendamment les uns des autres par rapport à l'entraînement (23).

4. Dispositif selon une des revendications 1 à 3,
caractérisé en ce que les moyens de réglage sont réalisés comme excentriques de réglage (15 ; 16), l'excentrique de réglage (15) recevant un montage du rouleau d'application (4) et étant monté de façon rotative à l'intérieur de l'excentrique de réglage (16), en ce que l'excentrique de réglage (15) présente une excentricité (E1) de son axe (A2) par rapport à un axe (A1) du rouleau d'application (4), qui se trouve, dans la position appliquée du rouleau d'application (4) contre le cylindre porte-plaque (7), sensiblement perpendiculairement à la liaison de l'axe (A1) avec l'axe du cylindre porte-plaque (7), et en ce que l'excentrique de réglage (16) présente une excentricité (E2) de son axe (A3) par rapport à un axe (A2) de l'excentrique de réglage (15), qui, dans la position appliquée du rouleau d'application (4) contre le rouleau plongeur (2), se trouve sensiblement perpendiculairement à la liaison de l'axe (A1) avec l'axe du rouleau plongeur (2), et en ce que les excentriques de réglage (15 ; 16) sont reliés, à chaque fois, de façon propre, au moyen de barres de réglage réglables (19 ; 20), à l'entraînement commun (23).
